# EUROPÄISCHE PATENTSCHRIFT

(11) **EP 0 298 962 B1**
(45) Veröffentlichungstag und Bekanntmachung des Hinweises auf die Patenterteilung: **16.05.1990**
(21) Anmeldenummer: 87900643.5
(22) Anmeldetag: 10.01.1987
(51) Int. Cl.: F02M 53/06, F02M 57/00, F23Q 7/00

(54) **EINRICHTUNG ZUM EINSPRITZEN VON KRAFTSTOFF IN BRENNRÄUME VON BRENNKRAFTMASCHINEN**
SYSTEM FOR INJECTING FUEL INTO COMBUSTION CHAMBERS OF AN INTERNAL COMBUSTION ENGINE
SYSTEME D'INJECTION DE CARBURANT DANS DES CHAMBRES DE COMBUSTION D'UN MOTEUR A COMBUSTION INTERNE

(30) Priorität: 22.03.1986 DE 3609749
(43) Veröffentlichungstag der Anmeldung: 18.01.1989
(73) Patentinhaber: ROBERT BOSCH GMBH, 70442 Stuttgart (DE)
(72) Erfinder: AUWÄRTER, Gerhard, D-7000 Stuttgart 70 (DE); IMHOF, Ernst, D-7015 Münchingen (DE); KOMAROFF, Iwan, D-8400 Regensburg (DE); REUM, Helmut, D-7000 Stuttgart 31 (DE); SCHMID, Günther, D-7000 Stuttgart 80 (DE); KACZYNSKI, Bernhard, D-7050 Waiblingen (DE)
(86) Internationale Anmeldenummer: DE8700008
(87) Internationale Veröffentlichungsnummer: WO8705663

(56) Entgegenhaltungen:
- EP-A- 102 507
- EP-A- 140 148
- EP-A- 188 745
- DE-A- 3 307 666
- DE-A- 3 404 708

## Beschreibung

### Stand der Technik

Die Erfindung geht aus von einer Einrichtung zum Einspritzen von Kraftstoff. Bei einer zum Stand der Technik zählenden Einrichtung dieser Gattung (EP-A-0 188 745, stand der Technik nach Art. 54131 EPÜ) ist die Stromzulietung an den Kontaktringkörper geführt und mit diesem verbunden, während die die glühwendel umgebende und deren brennraumseitiges Ende abstützende Hülse elektrisch leitend mit einer Überwurfmutter der Einspritzdüse verbunden ist und einen Teil des Masseleiters bildet. Bei dieser Ausführung ist der Kontaktringkörper sowohl gegenüber er Hülse als auch gegenüber dem Wärmeschutzring isoliert, wofür zwei Keramikringe und ein weiterer metallischer Ringköper vorgesehen sind, auf welchem sich der Wärmeschutring abstützt.

Bei der Einrichtung nach der EP-A-0140148 (vorreröffentlichter stand der Technik) ist das eine Ende der Glühwendel an die untere steiten fläche eines als Widerstands körper ausgebildeten Ringkörpers angeschweißt, während ihr anderes Ende mit der metallischen Hülse verbunden und über diese mit Masse kontaktiert ist.

### Vorteile der Erfindung

Die erfindungsgemäße Anordnung mit den Merkmalen des Hauptanspruchs hat demgegenüber den Vorteil, daß die Notwendigkeit einer Isolierung des Kontaktringkörpers gegenüber dem Wärmeschutzring entfällt un dieser unmittelbar am Kontaktringkörper abgestüzt werden kann. Dadurch kann in manchen Fällen der Zusammenbau des Glühvorsatzes erleichtert werden.

Durch die in den Unteransprüchen aufgeführten Maßnahmen sind vorteilhafte Weiterbildungen der Anordnung nach dem Hauptanspruch möglich.

Bei Einrichtungen, bei denen der Düsenkörper durch eine Überwurfmutter an einem Düsenhalter festgespannt ist, ergeben sich einfache Ausführungen von Hülse und Kontaktringkörper, wenn der Kontaktringkörper am brennraumseitigen Stirnende der Überwurfmutter befestigt ist und die Stromzlueitung isoliert durch den Kontaktringkörper hindurchgeführt ist.

Als Kontaktringkörper kann eine mindestens im wesentlichen ebene Scheibe dienen, wenn die Hülse mit einem radial über den Kontaktringkörper hervorstehenden Ringrand versehen ist, der elektrisch isoliert am brennraumseitigen Stirnende der Überwurfmutter befestigt und mit der Stromzuleitung verbunden ist.

Die Kontaktierung der Hülse kann erleichtert und vereinfacht werden, wenn deren Ringrand den Düsenkörper ein Stück weit mit Spiel übergreift. In diesem Fall kann es zweckmäßig sein, den Ringrand bis in einen erweiterten Bohrungsabschnitt der Überwurfmutter hineinzuführen, in welchen eine die Kontaktierung mit der Stromzuleitung erleichternde Querbohrung der Überwurfmutter einmündet. Die Hülse bzw. ihr Ringrand bildet dann gewissermaßen einen Teil der Überwurfmutter, die entsprechend kürzer als bei den herkömmlichen Ausführungen ausgebildet sein kann.

Wenn der Ringrand mit einer äußeren, von der Überwurfmutter abgekehrten Ringschulter zum Abstützen an einer inneren Schulter in der die Teile aufnehmenden Gehäusebohrung versehen ist, kann u.U. eine Befestigung der Hülse an der Überwurfmutter überhaupt entfallen. Die Hülse wird in diesem Fall durch die Überwurfmutter an der inneren Schulter der Gehäusebohrung festgespannt, wobei gleichzeitig der Wärmeschutzring in der gewünschten Weise elastisch verformt wird. Zum elektrischen Isolieren der Hülse gegenüber dem Gehäuse und der Überwurfmutter können vorteilhaft Keramikringe dienen, die bei entsprechender Oberflächenbehandlung auch zumindest mit der Hülse verlötet sein könen.

### Zeichnung

Drei Ausführungsbeispiele sind in der Zeichnung dargestellt und in der nachfolgenden Beschreibung näher erläutert. Es zeigen Figur 1 als erstes Ausführungsbeispiel einen vergrößerten Längsschnitt durch den brennraumseitigen Endbereich einer Einspritzdüse und eines Glühvorsatzes, Figur 2 eine Variante des Glühvorsatzes nach Figur 1, und die Figuren 3 und 4 je einen der Figur 1 entsprechenden Längsschnitt durch das zweite und dritte Ausführungsbeispiel.

### Beschreibung der Ausführungsbeispiele

Die Einrichtung nach Figur 1 hat eine Einspritzdüse mit einem Düsenkörprer 10, der durch eine Überwurfmutter 12 gegen einen nicht dargestellten Düsenhalter gespannt ist. Die Einspritzdüse ist mit Hilfe der Überwurfmutter 12 in einer Bohrung 14 des Gehäuses 15 der Brennkraftmaschine befestigt, die durch einen zwischen der Stirnseite der Überwürfmutter 12 und einer Ringschulter 16 eingespannten Dichtring 17 nach außen abgedichtet ist. An die Ringschulter 16 schließt sich ein verengter Bohrungsabschnitt 18 an, der brennraumseitig aus dem Gehäuse 15 ausmündet.

Dem Düsenkörper 10 ist eine Glühwendel 20 nachgeschaltet, durch welche die Kraftstoff-Spritzstrahlen berührungslos hindurchtreten. Das dem Düsenkörper 10 zugekehrte Ende der Glühwendel 20 ist fest und elektrisch leitend über eine Zwischen scheibe 22 mit einem Kontaktringkörper 24 verbunden., der mit einem hochgezogenen Rand 25 versehen ist. Der Rand 25 übergreift das Stirnende des Düsenkörpers 10 und reicht in eine stirnseitige Eindrehung 26 der Überwurfmutter 12 hinein, mit welcher er fest und elektrisch leitend verbunden ist.

Am Kontaktringkörper 24 ist über eine elektrisch isolierende Zwischenscheibe 28 ein Flanschrand 29 einer Hülse 30 befestigt, welche die Glühwendel 20 mit radialem Spiel umgibt. Die Befestigung kann auf eine geeignete Art erfolgen, z.B. durch Kleben oder durch Niete. Zwischen der Hülse 30 und der Glühwendel 20 ist ein Ringraum 32 und zwischen der Hülse 30 und der Wand der Bohrung 18 ein Ringraum 33 gebildet. Die Ringräume 32 und 33 stehen über Bohrungen 34 in der Hülse 30 miteinander in Verbindung und im Bereich des Ringraumes 32 ist die Zwischenscheibe 22 mit mehreren Bohrungen 35 versehen.

Das brennraumseitige Ende der Hülse 30 ist fest und elektrisch leitend mit einer Ringplatte 36 verbunden, an welcher das untere Ende der Glühwendel 20 befestigt und kontaktiert ist. Die Hülse 30 is ferner mit einer elektrischen Zuleitung 38 verbunden, die in einer Buchse 39 isoliert durch den ebenen Teil des Kontaktringkörpers 24 und in einer Buchse 40 isoliert durch eine Randaussparung 41 im Kontaktringkörper 24 und eine Querbohrung 42 in der Überwurfmutter 12 hindurchgeführt ist. Am Kontaktringkörper 24 stüzt sich der äußere Rand eines leicht gewölbten, elastisch federnden Wärmeschutzringes 44 ab, dessen innerer Rand unter Spannung an der Stirnseite 45 des Düsenkörpers 10 anliegt.

Im Betrieb der beschriebenen Einrichtung treten die Spritzstrahlen durch die glühwendel 20 hindurch, wobei durch Injektorwirkung Luft aus dem Brennraum über den Ringraum 33, die Bohrungen 34 und 35, sowie über die Windungszwischenräume der Glühwendel 20 angesaugt wird. Die Luft erwärmt sich an der beheizten Glühwendel 20 und dringt in deren Inneren in die Randzonen der Spritzstrahlen ein, wo sich ein für Zündung und Verbrennung sehr günstiges Kraftstoff-Luft-Gemisch ergibt, welches beim Entritt in dem Brennraum sicher zündet.

Die Zuleitung 38 für den Heizstrom der Glühwendel 20 ist über die Hülse 34 an das brennraumseitige Ende der Glühwendel 20 geführt, wogegen der Kontaktringkörper 24 und der Wärmeschutzring 44 als Masseleiter dienen. Diese Anordnung hat den Vorteil, daß der Kontaktringkörper 24 nicht gegenüber der Überwurfmutter 12 und dem Wärmeschutzring 44 isoliert sein muß und daher entsprechende Zwischenlagen entfallen.

Die Variante nach Figur 2 unterscheidet sich von der vorbeschriebenen Ausführung dadurch, daß zwischen dem Flansch 29a der Hülse 30a und dem Kontaktringkörper 24a zwei Keramikringe 48, 50 als Isolierkörper vorgesehen und die Teile durch Niete 52 gegeneinander gespannt sind, die in Isolierbuchsen 54 stecken. Zusätzlich kann eine Lötverbindung über die Keramikringe 48, 50 vorgesehen sein, wennderen Seitenflächen mit einem lötfähigen Überzug versehen sind.

Die Enrichtung nach Figur 3 hat eine Einspritzdüse mit einem Düsenkörper 60, einer Überwurfmutter 62 und einer Glühwendel 64, die von einer mit Querbohrungen 65 versehenen Hülse 66 umgeben ist, an der ein Kontaktringkörper 68 isoliert fest befestigt ist. Die Isolierung erfolgt hier durch eine Beschichtung 69 auf der der Hülse 66 zugekehrten Seitenwand und dem Umfangsrand des Kontaktringkörpers 68. Die Glühwendel 64 ist an einem inneren Ringbund 70 der Hülse 66 und am Kontaktringkörper 68 befestigt und kontaktiert. Zwischen dem Kontaktringkörper 68 und der zugekehrten Stirnseite 71 des Düsenkörpers 60 ist ein Wärmeschutzring 72 eingespannt, über welchen das obere Ende der Glühwendel 64 mit Masse verbunden ist.

Die Hülse 66 ist einstückig mit einem Ringkörper 74 verbunden, der den Düsenkörper 60 ein Stuck weit übergreift und durch die Überwurfmutter 62 über einen metallischen Dichtring 75 gegen eine Ringschulter 76 des Maschinengehäuses gespannt ist. Der Ringkörper 74 is gegen die Uberwurfmutter 62 und den Dichtring 75 durch keramische Ringe 77, 78 isoliert, von denen der Ring 77 auch zum Zentrieren des Ringkörpers 74 dient. Die Ringe 77 und 78 können an ihren ebenen Seitenflächen auch mit lötfähigen Beschichtungen versehen und mit den anliegenden Teilen verlötet sein. An den Ringkörper 74 ist eine Zuleitung 79 angelötet, die isoliert durch eine Längsnut im Mantelumfang der Überwurfmutter 62 hindurchgeführt ist.

Beim Ausführungsbeispiel nach Figur 4 ist ein Düsenkörper 80 durch eine Überwurfmutter 81 gegen einen Düsenhalter gespannt und in einer Bohrung eines Maschinengehäuses festgelegt.

Dem Düsenkörper 80 ist eine Glühwendel 82 nachgeschaltet, die von einer mit Bohrungen 83 versehenen Hülse 84 umgeben ist, welche das untere Ende der Glühwendel 82 hält und kontaktiert. Die Hülse 84 ist fest in den Boden 85 eines Topfkörpers 86 eingelötet, dessen Mantel 87 den Düsenhalter 80 ein Stück weit übergreift und in der nachstehend noch näher beschriebenen Weise isoliert an der Überwurfmutter 81 befestigt ist.

Das obere Ende der Glühwendel 82 ist mit einem Kontaktringkörper 88 verbunden, der über eine Keramikscheibe 89 fest, z.B. durch Löten oder Kleben, mit dem Topfkörper 86 verbunden ist. Zwischen dem Kontaktringkörper 88 und der zugekehrten Stirnseite 90 des Düsenkörpers 80 ist ein Wärmeschutzring 91 eingespannt, .über welchen das obere Ende der Glühwendel 82 mit Masse verbunden ist.

Der Topfkörper 86 hat einen Flanschrand 92, der unter Zwischenlage einer Isolierscheibe 93 an der Bodenfläche 94 einer stirnseitigen Ausnehmung 95 der Überwurfmutter 81 abgestützt ist. Der Topfkörper 86 is durch einen aufgeschobenen Ringkörper 96 gegen die Bodenfläche 94 gepreßt, der nachträglich mit der Überwurfmutter 81 verschweißt ist. Der Ringkörper 96 is durch eine elektrisch nicht leitende Zwischenhülse 97 und eine Ringscheibe 98 gegenüber dem Topfkörper 86 isoliert. In der Überwurfmutter 81 ist eine radiale Bohrung 99 vorgesehen, in die eine isoliert durch die Überwurfmutter 81 hindurchgeführte Zuleitung 100 hineinragt und dort an den Flanschrand 92 des Topfkörpers 86 angelötet ist.

## Patentansprüche

1. Einrichtung zum Einspritzen von Kraftstoff in Brennräume von Brennkraftmaschinen, mit einem Düsenkorper (10, 50, 80) und einer nachgeschalteten Glühwendel (20, 64, 82), durch welche die Kraftstoff-Spritzstrahlen hindurchtreten und die mit radialem Abstand von einer Hülse (30, 66, 84) umgeben ist, welche elektrisch isoliert über einen Kontaktringkörper (24, 68, 88) und einen axial federnden Wärmeschutzring (44, 72, 91) gegen die Stirnseite des Düsenkörpers (10, 60, 80) gespannt ist und an welcher das brennraumseitige Ende der Glühwendel (20, 64, 82) kontaktiert und abgestützt ist, deren anderes Ende mit dem Kontaktringkörper (24, 68, 88) in elektrisch leitender Verbindung steht, ferner mit einer am Düsenkörper (10, 60, 80) entlang geführten, mit dem einen Ende der Glühwendel (20, 64, 82) kontaktierten Stromzuleitung (38, 79, 100) und mit mindestens einer in den Ringraum zwischen Hülse (30, 66, 84) und Glühwendel (20, 64, 82) führenden Belüftungsöffnung (36, 65, 83), über welche durch Injektorwirkung Luft aus dem Brennraum in die Randzonen der Spritzstrahlen gelangt, wobei die Stromzuleitung (38, 79, 100) gegenüber dem Kontakringkörper (24, 68, 88) isoliert an die die Glühwendel (20, 64, 82) umgebende Hülse (30, 66, 84) angeschlossen ist, und wobei der Kontaktringkörper (24, 68, 88) in elektrisch leitender Verbindung mit der Stirnseite des Düsenkörpers (10, 60, 80) steht.

2. Einrichtung nach Anspruch 1, bei welcher der Düsenkörper durch eine Überwurfmutter an einem Düsenhalter festgespannt ist, dadurch gekennzeichnet, daß der Kontaktringkörper (24) am brennraumseitigen Stirnende der Überwurfmutter (12) befestigt ist und daß die Stromzuleitung (38) isoliert durch den Kontaktringkörper (24) hindurchgeführt ist.

3. Einrichtung nach Anspruch 1, bei welcher der Düsenkörper durch eine Überwurfmutter an einem Düsenhalter festgespannt ist, dadurch gekennzeichnet, daß die Hülse (66, 84) mit einem radial über den Kontaktringkörper (68, 88) hervorstehenden Ringrand (74, 87) versehen bzw. verbunden ist, der elektrisch isoliert am brennraumseitigen Stirnende der Überwurfmutter (62, 81) befestigt und mit der Stromzuleitung (79, 100) verbunden ist.

4. Einspritzdüse nach Anspruch 3, dadurch gekennzeichnet, daß der Ringrand (74, 87) den Düsenkörper (60, 80) ein Stück weit mit Spiel übergreift.

5. Einspritzdüse nach Anspruch 4, dadurch gekennzeichnet, daß der Ringrand (74) mit einer äußeren, von der Überwurfmutter (62) abgekehrten Ringschulter zum Abstützen an einer inneren Schulter (76) in der die Teile aufnehmenden Gehäusebohrung versehen ist.

6. Einspritzdüse nach Anspruch 4, dadurch gekennzeichnet, daß der Ringrand (87) in einen erweiterten Bohrungsabschnitt (95) der Überwurfmutter (81) hineinragt, in welchen eine die Kontaktierung mit der Stromzuleitung (100) erleichternde Querbohrung (99) in der Überwurfmutter einmündet.

7. Einspritzdüse nach einem der vorhergehenden Ansprüche, dadurch gekennzeichnet, daß zum elektrischen Isolieren von benachbarten Teilen eingelötete Keramikringe (48, 50, 77, 78, 89) dienen.

## Revendications

1. Dispositif d'injection de carburant dans des chambres de combustion de moteurs à combustion interne, comprenant un corps d'injecteur (10, 60, 80) et un enroulement incandescent (20, 64, 82) placé en aval, à travers lequel passent les jets d'injection de carburant et qui est entouré, à distance radiale, d'une douille (30, 66, 84), qui est isolée électriquement par l'intermédiaire d'un corps annulaire de contact (24, 68, 88) et d'une bague de protection thermique (44, 72, 94) élastique axialement, serré contre la face frontale du corps d'injecteur (10, 60, 80), et sur lequel l'extrémité située côté chambre de combustion de l'enroulement incandescent (20, 64, 82) établit le contact et y est appuyé, son autre extrémité étant reliée de manière électriquement conductrice au corps annulaire de contact (24, 68, 98), comportant en outre une ligne d'alimentation électrique (38, 79, 100) guidée sur le corps d'injecteur (10, 60, 80), mise en contact avec une extrémité de l'enroulement incandescent (20, 64, 82) et avec au moins une ouverture d'aération (34, 65, 83) conduisant dans l'espace annulaire situé entre douille (30, 66, 84) et enroulement incandescent (20, 64, 62), à travers lequel, par effet d'éjecteur, de l'air arrive dans les zones limitrophes des jets d'injection, en provenance de la chambre de combustion, la ligne d'alimentation électrique (38, 70, 100) étant raccordée à la douille (30, 66, 84) entourant l'enroulement incandescent (20, 64, 82), en étant isolée vis-à-vis du corps annulaire de contact (24, 68, 88), et le corps annulaire de contact (24, 68, 88) étant placé en liaison électriquement conductrice avec la face frontale du corps d'injecteur (10, 60,80).

2. Dispositif selon la revendication 1, dans lequel le corps d'injecteur est bloqué par un écrou-raccord sur un support d'injecteur, caractérisé en ce que de corps annulaire de contact (24) est fixe à l'extrémité frontale située côté chambre de combustion de l'écrou-raccord (12) et que la ligne d'alimentation électrique (38) est passée de manière isolée à travers le corps annulaire de contact (24).

3. Dispositif selon la revendication 1, dans lequel le corps d'injecteur est bloqué par un écrou-raccord sur un support d'injecteur, caractérisé en ce que la douille (66, 84) est pourvue ou est relié à une bordure annulaire (74, 84) dépassant radialement au-dessus du corps annulaire de contact (66, 88), qui est fixée, de manière isolée electriquement, à l'extrémité frontale située côté chambre de combustion de l'écrou-raccord (62, 81) et relié à la ligne d'alimentation électrique (79, 100).

4. Injecteur selon la revendication 3, caractérisé en ce que la bordure annulaire (74, 87) entoure le corps d'injecteur (60, 80) un peu à l'écart, avec un jeu.

5. Injecteur selon la revendication 4, caractérisé en ce que la bordure annulaire (74) est pourvue d'un épaulement annulaire extérieur, opposé à l'écrou-raccord (62), en vue de s'appuyer sur un épaulement intérieur (6) situé dans l'alésage recevant les pièces.

6. Injecteur selon la revendication 4, caractérisé en ce que la bordure annulaire (87) pénètre dans une partie d'alésage élargie (95) de l'écrouraccord (81), dans laquelle un alésage transversal (99) facilitant le contact avec la ligne d'alimentation électrique (100) débouche dans le'écrou-raccord.

7. Injecteur selon l'une des revendications précédentes, caractérisé en ce que des bagues de céramique (48, 50, 77, 78, 89) brasées servent à isoler électriquement des pièces voisines.

## Claims

1. System for injecting fuel into combustion chambers of an internal combustion engine, comprising a nozzle body (10, 60, 80) and a glow coil (20, 64, 82) which is disposed downstream thereof, through which the injected fuel jets pass, and which is surrounded, with radial clearance, by a sleeve (30, 66, 84) which is clamped, with electrical insulation, via an annular contact body (24, 68, 88) and an axially resilient heat insulating ring (44, 72, 91) against the end face of the nozzle body (10, 60, 80), and on which the combustion chamber end of the glow coil (20, 64, 82) is brought into contact and supported, an other end of said glow coil being connected for electrical conduction to the annular contact body (24, 68, 88), and further comprising a current supply lead (38, 79, 100) led along the nozzle body (10, 60, 80) brought into contact with one end of the glow coil (20, 64, 82), and also comprising at least one vent opening (34, 65, 83) which leads into the annular space between the sleeve (30, 66, 84) and the glow coil (20, 64, 82), and through which air passes through an injector action out of the combustion chamber into the edge zones of the injected jets, in which system the current supply lead (38, 79, 100) is connected, with insulation against the annular contact body (24, 68, 88), to the sleeve (30, 66, 84) surrounding the glow coil (20, 64, 82), the annular contact body (24, 68, 88) being connected for electrical conduction to the end face of the nozzle body (10, 60, 80).

2. System according to Claim 1, in which the nozzle body is clamped by a cap nut against a nozzle holder, characterized in that the annular contact body (24) is fastened to the combustion chamber end of the cap nut (12) and that the current supply lead (38) is passed insulatedly through the annular contact body (24).

3. System according to Claim 1, in which the nozzle body is clamped by a cap nut against a nozzle holder, characterized in that the sleeve (66, 84) is provided with or connected to an annular rim (74, 87) which projects radially over the annular contact body (68, 88) and which is fastened, with electrical insulation, to the combustion chamber end of the cap nut (62, 81) and connected to the current supply lead (79, 100).

4. Injection nozzle according to Claim 3, characterized in that the annular rim (74, 87) engages some distance over the nozzle body (60, 80), with clearance.

5. Injection nozzle according to Claim 4, characterized in that the annular rim (74) is provided with an external annular shoulder, remote from the cap nut (62), for support on an internal shoulder (76) in the casing bore receiving the parts.

6. Injection nozzle according to Claim 4, characterized in that the annular rim (87) projects into a widened portion (95) of the bore in the cap nut (81), into which widened portion a transverse bore (99) in the cap nut leads for the purpose of facilitating the making of contact with the current supply lead (100).

7. Injection nozzle according to one of the preceding claims, characterized in that for the electrical insulation of neighbouring parts use is made of ceramic rings (48, 50, 77, 78, 89) soldered in position.
